# EUROPÄISCHE PATENTSCHRIFT

(11) **EP 2 027 333 B1**
(45) Veröffentlichungstag und Bekanntmachung des Hinweises auf die Patenterteilung: **12.05.2010**
(21) Anmeldenummer: 07726923.1
(22) Anmeldetag: 15.03.2007
(51) Int. Cl.: D21F 1/36, D21F 7/00

(54) **ANORDNUNG ZUR BANDREGELUNG**
ARRANGEMENT FOR BELT CONTROL
AGENCEMENT DE RÉGLAGE DE BANDE

(30) Priorität: 23.05.2006 DE 102006024032
(43) Veröffentlichungstag der Anmeldung: 25.02.2009
(73) Patentinhaber: Voith Patent GmbH, 89522 Heidenheim (DE)
(72) Erfinder: PIRKO, Anton, A-2340 Mödling (AT); EGGER, Martin, 4020 Linz (AT); HAASE, Christoph, A-3041 Asperhofen (AT)
(86) Internationale Anmeldenummer: PCT/EP2007/052432
(87) Internationale Veröffentlichungsnummer: WO 2007/134890

(56) Entgegenhaltungen:
- WO-A-2004/099493
- WO-A-2005/005723
- DE-C1- 4 301 651

## Beschreibung

Die Erfindung betrifft eine Anordnung zur Behandlung einer Papier-, Karton-, Tissue- oder einer anderen Faserstoffbahn in einer Maschine zur Herstellung und/oder Veredlung derselben mit einem endlos umlaufenden Band hoher Biegesteifigkeit, welches eine drehbar gelagerte Regelwalze mit einem Umschlingungswinkel umschlingt, wobei wenigstens ein Ende der Regelwalze zur Einstellung der Bandspannung entlang einer Verstellstrecke verschiebbar gelagert ist, wobei der Umschlingungswinkel zwischen 90 und 180° liegt. Der Umschlingungswinkel entspricht dabei der Differenz zwischen 180° und dem Winkel zwischen dem hinsichtlich der Regelwalze auflaufenden und des ablaufenden Bandes. Eine derartige Anordnung ist aus dem Dokument WO 2005/005 723 A1 bekannt.

Derartige Regelwalzen sind langem bekannt und sollen den Bandlauf insbesondere hinsichtlich der Begrenzung des seitlichen Verlaufens des Bandes parallel zur Walzenachse beeinflussen.

Vor allem Bänder mit einer hohen Biegesteifigkeit, insbesondere quer zur Bandlaufrichtung, sind dabei hohen Biegespannungen ausgesetzt, was die Lebensdauer des Bandes mindert.

Außerdem besteht bei Bändern mit hoher Steifigkeit quer zur Bandlaufrichtung die Gefahr des Gleitens auf der Regelwalze.

Die Aufgabe der Erfindung ist es daher den Bandlauf bei möglichst geringer Biegespannung insbesondere quer zur Bandlaufrichtung zu verbessern.

Erfindungsgemäß wurde die Aufgabe dadurch gelöst, dass die Verstellrichtung der Regelwalze etwa senkrecht zur Winkelhalbierenden des Umschlingungswinkels liegt.

Die lineare Verstellung der Lagerung etwa senkrecht zur Winkelhalbierenden minimiert die Bandlängenänderung und somit die damit verbundene Spannungserhöhung.

Dabei sollte der Winkel zwischen der Verstellrichtung und der Winkelhalbierenden zwischen 80 und 100° und vorzugsweise zwischen 85 und 95° liegen. Je dicker und je breiter das Band ist, desto geringer sollte die Verstellrichtung von der Senkrechten zur Winkelhalbierenden abweichen.
Dies findet seine Begründung in der wesentlich von der Breite sowie der Dicke beeinflussten Steifigkeit des Bandes.

Um eine Bandlängenänderung zu begrenzen, sollte außerdem die Verstellstrecke höchstens 60 mm lang sein.

Je nach Breite des Bandes sowie spezifischen Anforderungen kann es vorteilhaft sein, wenn beide Lager der Regelwalze verstellt werden oder aber nur ein Lager verstellt wird und das andere fest bleibt.

Falls beide Lager verstellt werden, so sollten die Lager gegensinnig verstellt werden. Durch die relativ große Umschlingung der Regelwalze können auch größere Reibkräfte zum Band übertragen werden, was die Gefahr des Gleitens des Bandes auf der Regelwalze stark verringert.

Die Anordnung eignet sich wegen der Biegespannungsproblematik insbesondere für Bänder deren E-Modul größer als 100 kN/mm², vorzugsweise größer als 190kN/mm² ist.

Die Anordnung eignet sich des Weiteren aus gleichem Grund für Bänder, die breiter als 2 m sind und/oder eine Dicke von mehr als 0,5 mm, vorzugsweise von mehr als 0,8 mm haben.

Besondere Vorteile hat die Anordnung insbesondere auch, wenn das Band als Stahlband ausgebildet ist.

Für den Einsatz des Bandes ist es auch von Vorteil, wenn das Band impermeabel ist.

Dabei ist es vorteilhaft, wenn das Band von einem Druckelement gegen ein mitlaufendes Stützelement gedrückt wird und die Faserstoffbahn allein oder gemeinsam mit einem oder mehreren Funktionsbändern zwischen dem Stützelement und dem Band läuft.

Dies ermöglicht die Entwässerung oder Trocknung der Faserstoffbahn.

Eine besonders vorteilhafte Anordnung ergibt sich dabei, wenn das Druckelement von einem, mit einem Druckfluid gefüllten, stationären Druckraum gebildet wird, wobei der Druckraum zum Band hin offen und gegenüber dem Band abgedichtet ist.

Außerdem sollte das Stützelement von einer rotierenden Stützwalze gebildet werden. Dabei sollte die Regelwalze vor der Stützwalze angeordnet sein, wobei die Bandlänge von der Regelwalze bis zur Stützwalze kleiner als ein Drittel, vorzugsweise kleiner als ein Viertel der gesamten Bandlänge ist.

Um das Gleiten des Bandes auf der Regelwalze und/oder einer vor oder nach der Regelwalze angeordneten Leitwalze zu verhindern, ist es von Vorteil, wenn die Regelwalze bzw. die Leitwalze einen Walzenbezug, vorzugsweise einen Gummibezug mit einem großen Reibwert, vorzugsweise mit einem µ von mehr als 0,2 besitzt. Eine verbesserte Haftung wird außerdem erreicht, wenn der Walzenbezug Rillen aufweist. Dabei sollten die Rillen achsparallel oder mit Fischgrätgeometrie verlaufen.

Nachfolgend soll die Erfindung an einem Ausführungsbeispiel näher erläutert werden. In der beigefügten Zeichnung zeigt die Figur einen schematischen Querschnitt durch eine erfindungsgemäße Anordnung.

Bei der dargestellten Anordnung handelt es sich um eine Trocknungsanordnung einer Papiermaschine zur Trocknung der Faserstoffbahn 1.

Diese wird von einem Stützelement 8 in Form einer zylindrischen, rotierenden und beheizten Stützwalze und einem die Stützwalze umschlingenden, impermeablen und endlos umlaufenden Band 2 gebildet.

Durch den vom Band 2 und der Stützwalze gebildeten Pressspalt werden neben der Faserstoffbahn 1 noch zwei wasseraufnehmende, nicht dargestellte Funktionsbänder geführt, welche zwischen der Faserstoffbahn 1 und dem Band 2 verlaufen.

Im Umschlingungsbereich des Bandes 2 ist gegenüber der Stützwalze ein Druckelement 9 in Form einer Druckhaube angeordnet, die einen mit Fluid gefüllten Druckraum besitzt.

Dieser Druckraum ist über Dichtungen gegenüber dem Band 2 abgedichtet, so dass das Fluid des zum Band 2 offenen Druckraumes das Band 2 zur Mantelfläche der Stützwalze drückt.

Dabei erfolgt über das Fluid eine Kühlung des Bandes 2, so dass es zu einer verstärkten Kondensation in den wasseraufnehmenden Funktionsbändern kommt. Das über die Erwärmung durch die Stützwalze aus der Faserstoffbahn 1 verdampfte Wasser kann so einfach über die Funktionsbänder abgeführt werden.

Vor und nach der Druckhaube wird das Band 2 von je einer Leitwalze 10 gegen die Stützwalze gedrückt. Dies führt zur Verdichtung des Spaltes zwischen Band 2 und Stützwalze und verbessert die Führung des Bandes 2 bzw. der Funktionsbänder.

Da die Druckhaube stationär angeordnet ist, muss die Dichtung zum Band 2 geschmiert werden. Dies erfolgt hier über eine Leckage des Fluids, hier Wasser aus dem Druckraum.

Der Druck in dem Druckraum liegt zwischen 0,3 und 5 bar.

Das thermisch leitende Band 2 wird von einem Stahlband gebildet, welches eine Breite von mehreren Metern und eine Dicke von 0,8 mm aufweist.
Der E-Modul des Bandes 2 liegt über 200kN/mm².

Zur Regelung des Bandlaufs und der Bandspannung wird das Band 2 um eine beidseitig drehbar gelagerte Regelwalze 3 geführt, welche vor der Stützwalze angeordnet ist.

Der Umschlingungswinkel 5 des Bandes 2 liegt bei ca. 140°, wobei beide Lager der Regelwalze 3 über eine Verstellstrecke 7 verschiebbar sind.

Der Umschlingungswinkel 5 entspricht dabei der Differenz zwischen 180° und dem Winkel 12 zwischen dem hinsichtlich der Regelwalze 3 auflaufenden und des ablaufenden Bandes.

Um bei einer Verstellung der Lager die Bandlängenänderung und somit auch die Spannungserhöhung quer zur Bandlaufrichtung am Bandrand zu minimieren, stimmt die Verstellrichtung der Lagerungen der Regelwalze 3 etwa mit der Senkrechten 6 zur Winkelhalbierenden 4 des Umschlingungswinkels 5 überein.

Um des Weiteren einem Verlaufen des Bandes 2 quer zur Bahnlaufrichtung 11 wirkungsvoll zu begegnen, werden die Lagerungen gegensinnig verstellt, so dass die mittlere Bandlänge möglichst wenig gedehnt wird.

Die maximale Verstellstrecke 7 liegt zwischen +30 und -30 mm um eine Mittelposition und beträgt somit 60 mm.

Durch diese Maßnahmen ergeben sich insbesondere bei derartig steifen Bändern 2 optimale Verhältnisse hinsichtlich minimaler Biegespannung, geringer

Bandlängenänderung und großer übertragener Reibkraft zwischen Band 2 und Regelwalze 3.

Die Biegespannungen nehmen im Allgemeinen mit breiteren Bändern 2 zu.

## Patentansprüche

1. Anordnung zur Behandlung einer Papier-, Karton-, Tissue- oder einer anderen Faserstoffbahn (1) in einer Maschine zur Herstellung und/oder Veredlung derselben mit einem endlos umlaufenden Band (2) hoher Biegesteifigkeit, welches eine drehbar gelagerte Regelwalze (3) mit einem Umschlingungswinkel (5) umschlingt, wobei wenigstens ein Ende der Regelwalze (3) zur Einstellung der Bandspannung entlang einer Verstellstrecke (7) verschiebbar gelagert ist, wobei der Umschlingungswinkel (5) zwischen 90 und 180° liegt **dadurch gekennzeichnet, dass** die Verstellrichtung der Regelwalze (3) etwa senkrecht zur Winkelhalbierenden (4) des Umschlingungswinkels (5) liegt.

2. Anordnung nach Anspruch 1, **dadurch gekennzeichnet, dass** der Winkel zwischen der Verstellrichtung und der Winkelhalbierenden (4) zwischen 80 und 100° liegt.

3. Anordnung nach einem der Ansprüche 1 oder 2, **dadurch gekennzeichnet, dass** der Winkel zwischen der Verstellrichtung und der Winkelhalbierenden (4) zwischen 85 und 95° liegt.

4. Anordnung nach einem der vorhergehenden Ansprüche, **dadurch gekennzeichnet, dass**
die Verstellstrecke (7) höchstens 60 mm lang ist.

5. Anordnung nach einem der vorhergehenden Ansprüche, **dadurch gekennzeichnet, dass**
nur ein Lager der Regelwalze (3) verstellt wird.

6. Anordnung nach einem der Ansprüche 1 bis 4, **dadurch gekennzeichnet, dass** beide Lager der Regelwalze (3) verstellt werden.

7. Anordnung nach Anspruch 6, **dadurch gekennzeichnet, dass** die Lager gegensinnig verstellt werden.

8. Anordnung nach einem der vorhergehenden Ansprüche, **dadurch gekennzeichnet, dass**
das der E-Modul des Bandes (2) größer als 100 kN/mm², vorzugsweise größer als 190kN/mm² ist.

9. Anordnung nach einem der vorhergehenden Ansprüche, **dadurch gekennzeichnet, dass**
das Band (2) breiter als 2 m ist.

10. Anordnung nach einem der vorhergehenden Ansprüche, **dadurch gekennzeichnet, dass**
das Band (2) eine Dicke von mehr als 0,5 mm, vorzugsweise von mehr als 0,8 mm hat.

11. Anordnung nach einem der vorhergehenden Ansprüche, **dadurch gekennzeichnet, dass** das Band (2) als Stahlband ausgebildet ist.

12. Anordnung nach einem der vorhergehenden Ansprüche, **dadurch gekennzeichnet, dass**
das Band (2) impermeabel ist.

13. Anordnung nach einem der vorhergehenden Ansprüche, **dadurch gekennzeichnet, dass**
das Band (2) von einem Druckelement (9) gegen ein mitlaufendes Stützelement (8) gedrückt wird und die Faserstoffbahn (1) allein oder gemeinsam mit einem oder mehreren Funktionsbändern zwischen dem Stützelement (8) und dem Band (2) läuft.

14. Anordnung nach Anspruch 13, **dadurch gekennzeichnet, dass**
das Druckelement (9) von einem, mit einem Druckfluid gefüllten, stationären Druckraum gebildet wird, wobei der Druckraum zum Band (2) hin offen und gegenüber dem Band (2) abgedichtet ist.

15. Anordnung nach Anspruch 13 oder 14, **dadurch gekennzeichnet, dass**
das Stützelement (8) von einer rotierenden Stützwalze gebildet wird.

16. Anordnung nach Anspruche 15, **dadurch gekennzeichnet, dass**
die Regelwalze (3) vor der Stützwalze angeordnet ist.

17. Anordnung nach Anspruch 16, **dadurch gekennzeichnet, dass**
die Bandlänge von der Regelwalze (3) bis zur Stützwalze kleiner als ein Drittel, vorzugsweise kleiner als ein Viertel der gesamten Bandlänge ist.

18. Anordnung nach einem der vorhergehenden Ansprüche, **dadurch gekennzeichnet, dass**
die Regelwalze einen Walzenbezug vorzugsweise aus Gummi besitzt.

19. Anordnung nach Anspruch 18, **dadurch gekennzeichnet, dass**
der Reibwert µ des Walzenbezugs größer als 0,2 ist.

20. Anordnung nach Anspruch 18 oder 19, **dadurch gekennzeichnet, dass**
der Walzenbezug vorzugsweise achsparallel oder mit Fischgrätgeometrie verlaufende Rillen aufweist.

## Claims

1. Arrangement for treating a paper, board, tissue or other fibrous web (1) in a machine for producing and/or finishing the same, having an endlessly circulating belt (2) with a high flexural rigidity, which wraps around a rotatably mounted control roll (3) with a wrap angle (5), at least one end of the control roll (3) being mounted such that it can be displaced along an adjusting travel (7) in order to set the belt tension, the wrap angle (5) lying between 90 and 180°, **characterized in that** the adjusting direction of the control roll (3) lies approximately perpendicular to the bisector (4) of the wrap angle (5).

2. Arrangement according to Claim 1, **characterized in that** the angle between the adjusting direction and the bisector (4) lies between 80 and 100°.

3. Arrangement according to one of Claims 1 or 2, **characterized in that** the angle between the adjusting direction and the bisector (4) lies between 85 and 95°.

4. Arrangement according to one of the preceding claims, **characterized in that** the adjusting travel (7) is at most 60 mm long.

5. Arrangement according to one of the preceding claims, **characterized in that** only one bearing of the control roll (3) is adjusted.

6. Arrangement according to one of Claims 1 to 4, **characterized in that** both bearings of the control roll (3) are adjusted.

7. Arrangement according to Claim 6, **characterized in that** the bearings are adjusted in opposite directions.

8. Arrangement according to one of the preceding claims, **characterized in that** the modulus of elasticity of the belt (2) is greater than 100 kN/mm², preferably greater than 190 kN/mm².

9. Arrangement according to one of the preceding claims, **characterized in that** the belt (2) is wider than 2 m.

10. The arrangement according to one of the preceding claims, **characterized in that** the belt (2) has a thickness of more than 0.5 mm, preferably of more than 0.8 mm.

11. Arrangement according to one of the preceding claims, **characterized in that** the belt (2) is formed as a steel belt.

12. Arrangement according to one of the preceding claims, **characterized in that** the belt (2) is impermeable.

13. Arrangement according to one of the preceding claims, **characterized in that** the belt (2) is pressed by a pressure element (9) against a supporting element (8) running with it, and the fibrous web (1), on its own or together with one or more functional belts, runs between the supporting element (8) and the belt (2).

14. Arrangement according to Claim 13, **characterized in that** the pressure element (9) is formed by a stationary pressure chamber filled with a pressurized fluid, the pressure chamber being open toward the belt (2) and sealed off with respect to the belt (2).

15. Arrangement according to Claim 13 or 14, **characterized in that** the supporting element (8) is formed by a rotating supporting roll.

16. Arrangement according to Claim 15, **characterized in that** the control roll (3) is arranged before the supporting roll.

17. Arrangement according to Claim 16, **characterized in that** the length of the belt from the control roll (3) as far as the supporting roll is less than one third, preferably less than one quarter, of the overall belt length.

18. Arrangement according to one of the preceding claims, **characterized in that** the control roll has a roll cover, preferably of rubber.

19. Arrangement according to Claim 18, **characterized in that** the friction µ of the roll cover is greater than 0.2.

20. Arrangement according to Claim 18 or 19, **characterized in that** the roll cover has grooves running preferably axially parallel or with a herringbone geometry.

## Revendications

1. Agencement pour le traitement d'une bande de papier, de carton, d'essuie-tout ou d'une autre bande de matière fibreuse (1) dans une machine pour la fabrication et/ou le traitement de celle-ci, avec une bande très rigide en flexion qui tourne sans fin (2), qui entoure un rouleau de réglage (3) supporté en rotation avec un angle de contact (5), dans lequel au moins une extrémité du rouleau de réglage (3) est supportée de façon déplaçable le long d'une course de réglage (7) pour le réglage de la tension de la bande, dans lequel l'angle de contact (5) est compris entre 90 et 180°, **caractérisé en ce que** la direction de déplacement du rouleau de réglage (3) est sensiblement perpendiculaire à la bissectrice (4) de l'angle de contact (5).

2. Agencement selon la revendication 1, **caractérisé en ce que** l'angle entre la direction de déplacement et la bissectrice (4) se situe entre 80 et 100°.

3. Agencement selon l'une quelconque des revendications 1 ou 2, **caractérisé en ce que** l'angle entre la direction de déplacement et la bissectrice (4) se situe entre 85 et 95°.

4. Agencement selon l'une quelconque des revendications précédentes, **caractérisé en ce que** la course de réglage (7) a une longueur maximale de 60 mm.

5. Agencement selon l'une quelconque des revendications précédentes, **caractérisé en ce qu'**un seul palier du rouleau de réglage (3) est déplacé.

6. Agencement selon l'une quelconque des revendications 1 à 4, **caractérisé en ce que** les deux paliers du rouleau de réglage (3) sont déplacés.

7. Agencement selon la revendication 6, **caractérisé en ce que** les paliers sont déplacés en sens opposés.

8. Agencement selon l'une quelconque des revendications précédentes, **caractérisé en ce que** le module E de la bande (2) est supérieur à 100 kN/mm², de préférence supérieur à 190 kN/mm².

9. Agencement selon l'une quelconque des revendications précédentes, **caractérisé en ce que** la bande (2) a une largeur supérieure à 2 m.

10. Agencement selon l'une quelconque des revendications précédentes, **caractérisé en ce que** la bande (2) a une épaisseur supérieure à 0,5 mm, de préférence supérieure à 0,8 mm.

11. Agencement selon l'une quelconque des revendications précédentes, **caractérisé en ce que** la bande (2) se présente sous la forme d'une bande en acier.

12. Agencement selon l'une quelconque des revendications précédentes, **caractérisé en ce que** la bande (2) est imperméable.

13. Agencement selon l'une quelconque des revendications précédentes, **caractérisé en ce que** la bande (2) est pressée par un élément de pression (9) contre un élément d'appui (8) qui l'accompagne, et la bande de matière fibreuse (1) circule seule ou avec une ou plusieurs bandes de fonction entre l'élément d'appui (8) et la bande (2).

14. Agencement selon la revendication 13, **caractérisé en ce que** l'élément de pression (9) est formé par une chambre de pression stationnaire remplie d'un fluide sous pression, dans lequel la chambre de pression est ouverte vers la bande (2) et est étanche par rapport à la bande (2).

15. Agencement selon la revendication 13 ou 14, **caractérisé en ce que** l'élément d'appui (8) est formé par un rouleau d'appui tournant.

16. Agencement selon la revendication 15, **caractérisé en ce que** le rouleau de réglage (3) est disposé avant le rouleau d'appui.

17. Agencement selon la revendication 16, **caractérisé en ce que** la longueur de bande depuis le rouleau de réglage (3) jusqu'au rouleau d'appui est inférieure à un tiers, de préférence inférieure à un quart de la longueur de bande totale.

18. Agencement selon l'une quelconque des revendications précédentes, **caractérisé en ce que** le rouleau de réglage comporte un revêtement de rouleau, de préférence en caoutchouc.

19. Agencement selon la revendication 18, **caractérisé en ce que** le coefficient de frottement µ du revêtement de rouleau est supérieur à 0,2.

20. Agencement selon la revendication 18 ou 19, **caractérisé en ce que** le revêtement de rouleau présente des stries s'étendant de préférence parallèlement à l'axe ou avec une géométrie en arête de poisson.
